# FASCICULE DE BREVET EUROPEEN

(11) **EP 2 663 502 B1**
(45) Date de publication et mention de la délivrance du brevet: **31.12.2014**
(21) Numéro de dépôt: 12702302.6
(22) Date de dépôt: 05.01.2012
(51) Int. Cl.: B65D 17/50

(54) **EMBALLAGE EQUIPE D'UN DISPOSITIF D'OUVERTURE ET DE FERMETURE ETANCHE**
VERPACKUNG MIT EINER ABGEDICHTETEN ÖFFNUNGS- UND SCHLIESSVORRICHTUNG
PACKAGING PROVIDED WITH A SEALED OPENING AND CLOSING DEVICE

(30) Priorité: 10.01.2011 FR 1150150
(43) Date de publication de la demande: 20.11.2013
(73) Titulaire: COGITOCAN, 71530 Champforgeuil (FR)
(72) Inventeur: LUCAS, Franck, F-71590 Gergy (FR)
(74) Mandataire: Berbinau, Pierre Jean Marie
(86) Numéro de dépôt international: PCT/FR2012/050036
(87) Numéro de publication internationale: WO 2012/095593

(56) Documents cités:
- WO-A1-2009/062004
- WO-A1-2010/031975
- FR-A1- 2 936 227
- US-A1- 2004 159 665

## Description

La présente invention se rapporte à un emballage de produit consommable qui est pourvu d'une paroi et munie d'un orifice.

Elle concerne plus particulièrement un dispositif d'ouverture et de fermeture d'un tel emballage.

Cet emballage est par exemple une canette, qui désigne un récipient sensiblement cylindrique, le plus souvent en acier double réduction ou en aluminium, destiné à contenir un produit consommable tel qu'une boisson liquide. Dans la description qui suit, les termes "intérieur" et "extérieur" désignent respectivement les parties d'une pièce dirigées vers ou situées à l'intérieur de l'emballage, et dirigées vers ou situées à l'extérieur de l'emballage. On prend comme exemple d'emballage pour l'art antérieur et l'invention une canette. On prend comme exemple de produit consommable une boisson liquide.

L'extrémité inférieure de la canette est fermée, et sa face supérieure est une coupelle dont la partie plane comporte un opercule, et une languette qui est attachée à la coupelle par un point d'attache situé à proximité de l'opercule. Cette languette, par un mouvement de levier par rapport à ce point d'attache, appuie sur l'opercule de façon à déchirer une partie prédécoupée du pourtour de l'opercule. L'opercule, en se déchirant, crée ainsi un orifice par lequel le liquide contenu dans la canette peut s'écouler à l'extérieur, par exemple pour être consommé. L'opercule est ainsi replié à l'intérieur de la canette, maintenu attaché à la coupelle par la partie non déchirée de son pourtour.

Une telle canette présente l'inconvénient qu'elle ne peut être refermée une fois ouverte. Le liquide peut donc s'échapper de la canette si elle est renversée. Des corps étrangers (insectes, poussières) peuvent également contaminer le liquide en pénétrant par l'orifice de la coupelle. De plus, si le liquide est gazeux, il ne reste plus de gaz présent dans la boisson après quelques heures. Ces inconvénients obligent notamment l'utilisateur à consommer la totalité du contenu de la canette dans un court intervalle de temps après son ouverture.

Pour remédier à ce problème, il a été développé une canette dont la coupelle est équipée d'un dispositif d'ouverture et de fermeture (demande de brevet WO/2010/031975) qui est décrit ci-dessous en référence aux figures 16 et 17. Ce dispositif 1 comprend un corps 2 d'un seul tenant, en matériau moulé, qui comprend une plaque 20 munie d'un premier trou 30 placé en face de l'orifice 13 de la coupelle 15 et fixée sur le bord 19 de cet orifice de façon étanche, et une trappe 40 articulée à cette plaque 20 s'ouvrant vers l'intérieur de la canette et apte à recouvrir ce premier trou 30 en position fermée. Ce dispositif 1 comprend en outre un bras 50 connecté à cette trappe 40 et qui coopère avec des moyens de blocage dans une position telle qu'il maintienne la trappe 40 en position fermée. Lorsque ce bras 50 est désengagé de ces moyens de blocage (par un mouvement de levier), la trappe 40 est libérée et pivote vers l'intérieur de la canette, ce qui ouvre le premier trou 30 et permet au liquide contenu dans la canette de s'écouler par l'orifice 13 et par ce premier trou 30. Sur les figures 16 et 17 le dispositif est représenté avec la trappe 40 est position ouverte.

Ce dispositif 1 comprend en outre un capot 80 distinct du corps 2 et du bras 50, et qui est muni d'un opercule de sécurité 100 (représenté en transparence) qui doit être cassé lors de la première ouverture de la trappe 40 et qui forme partie des moyens de blocage. Ainsi, si cet opercule de sécurité est intact, il est garanti que l'emballage n'a jamais été ouvert auparavant.

Sur les figures 16 et 17 la trappe 40 ayant déjà été ouverte, l'opercule de sécurité a été enlevé par le bras 50 lors de son mouvement de levier pour ouvrir la trappe 40.

Pour refermer la canette, on tire le bras 50 pour ramener la trappe 40 dans sa position initiale et on verrouille le bras 50 avec les moyens de blocage de façon à obturer ce premier trou 30 de façon étanche.

La canette est ainsi maintenue étanche entre deux ouvertures de la trappe 40 du dispositif. Elle peut donc être consommée en plusieurs fois avec une préservation de son contenu entre deux ouvertures de la canette. En particulier, lorsque ce contenu est une boisson gazeuse, le gaz libéré par la boisson entre deux ouvertures reste à l'intérieur de la canette, et le caractère gazeux de la boisson est préservé jusqu'à la prochaine ouverture de la canette, à la satisfaction du consommateur.

Cependant, dans le cas où la boisson est fortement gazeuse, l'utilisateur doit exercer une grande force sur le bras 50 lors de l'ouverture initiale de la canette pour repousser la trappe 40 à l'intérieur de la canette, car le gaz exerce une pression antagoniste sur la trappe. Il en résulte une difficulté d'ouverture initiale de la canette, ce qui est peu pratique.

On connaît également la demande de brevet US 2004/0159665 qui décrit un dispositif muni d'un mécanisme de dégazage et d'ouverture comprenant une trappe 8, un bras 12 qui est articulé sur la trappe 8, et qui obture (par un joint 15) un orifice de dégazage 9 situé sur la trappe 8, cet orifice de dégazage 9 étant libéré par décollement du joint 15 dès que le bras 12 commence à s'ouvrir.

L'invention vise à remédier aux inconvénients cités ci-dessus en proposant un emballage équipé d'un dispositif d'ouverture et de fermeture qui permette d'ouvrir et de refermer à volonté cet emballage, qui soit parfaitement étanche, et qui soit aisément manoeuvrable par l'utilisateur même lors de sa première ouverture.

Ce but est atteint grâce au fait que la trappe est munie d'un second trou qui fait communiquer l'intérieur et l'extérieur de l'emballage, et en ce que le bras est muni d'un joint qui obture le second trou de façon étanche lorsque le bras coopère avec les moyens de blocage de telle sorte qu'en position fermée le dispositif ferme l'emballage de façon étanche, le joint libérant le second trou lorsque le bras est désengagé des moyens de blocage et que l'angle β de pivotement du bras par rapport à sa position fermée est supérieur à un angle seuil β₀ strictement positif.

Grâce à ces dispositions, l'emballage peut être initialement ouvert sans difficulté, même lorsqu'il contient notamment du gaz sous pression, par exemple lorsqu'il contient une boisson gazeuse. En effet, le gaz peut s'échapper (dégazage) par le second trou de telle sorte que la pression du gaz sur la trappe est réduite, ce qui permet le basculement de la trappe vers l'intérieur de l'emballage sans effort. De plus, le fait que ce dégazage ne s'opère que lorsque le bras ait déjà pivoté d'un angle seuil minimal permet d'éviter un dégazage accidentel par déformation de la coupelle sous l'effet de la pression des gaz contenus dans l'emballage.

Avantageusement, les moyens de blocage comportent en outre un mécanisme d'encliquetage du bras sur la plaque.

Ainsi, le verrouillage du bras, et donc du dispositif d'ouverture et de fermeture, en position fermée est renforcé, ce qui permet d'éviter un déverrouillage accidentel du bras par déformation de la coupelle sous l'effet de la pression des gaz contenus dans le récipient.

Avantageusement, la plaque est fixée sur le bord de l'orifice de la paroi par encliquetage.

Ainsi, l'adaptation et la fixation du dispositif sur la paroi sont particulièrement aisées, et l'étanchéité est renforcée.

Avantageusement, la plaque vient en appui essentiellement sur la face intérieure de la paroi.

Etant donné que la trappe s'ouvre vers l'intérieur de l'emballage, les gaz éventuellement présents à l'intérieur de l'emballage tendent à appuyer davantage cette trappe contre la face intérieure de la plaque du corps du dispositif lorsque la trappe est en position fermée, ce qui contribue à assurer l'étanchéité de l'emballage, et donc à empêcher l'échappement de ces gaz.

L'invention sera bien comprise et ses avantages apparaîtront mieux, à la lecture de la description détaillée qui suit, d'un mode de réalisation représenté à titre d'exemple non limitatif. La description se réfère aux dessins annexés sur lesquels :
- la figure 1 est une vue en perspective de la partie d'un emballage (coupelle) selon l'invention montrant le dispositif d'ouverture et de fermeture, la trappe étant en position ouverte,
- la figure 2 est une vue en coupe de la coupelle et du dispositif d'ouverture et de fermeture selon le plan II-II de la figure 1,
- la figure 3 est une vue de dessus de la coupelle et du dispositif d'ouverture et de fermeture, la trappe étant en position fermée,
- la figure 4 est une vue en coupe de la coupelle et du dispositif d'ouverture et de fermeture selon la ligne IV-IV de la figure 3,
- la figure 5 est une vue agrandie de la région R de la figure 4 illustrant le mécanisme d'encliquetage du dispositif d'ouverture et de fermeture sur la coupelle,
- la figure 6A est une vue en perspective du bras du dispositif d'ouverture et de fermeture,
- la figure 6B est une vue en coupe longitudinale du bras du dispositif d'ouverture et de fermeture,
- la figure 7 est une vue éclatée du bras, de la trappe et de la plaque en position fermée,
- la figure 8 est une vue agrandie de la région S de la figure 4 illustrant le mécanisme d'encliquetage du bras sur la plaque,
- la figure 9 est une vue en perspective du corps du dispositif d'ouverture et de fermeture,
- la figure 10 est une vue en perspective du corps et d'un joint du dispositif d'ouverture et de fermeture,
- la figure 11 est une vue en coupe d'une partie du dispositif d'ouverture et de fermeture selon une variante de l'invention, illustrant le mécanisme d'encliquetage du corps sur la coupelle,
- la figure 12 est une vue agrandie d'une coupe du dispositif selon la ligne XII-XII de la figure 3 selon une variante de l'invention, illustrant le mécanisme d'encliquetage du capot sur la plaque,
- la figure 13 est une vue de dessus du corps du dispositif d'ouverture et de fermeture,
- la figure 14 est une vue en perspective du capot selon une variante de l'invention,
- la figure 15A est une vue en perspective d'un autre mode de réalisation de la coupelle de l'emballage sur laquelle est fixé le dispositif selon l'invention,
- la figure 15B est une vue en perspective d'un autre mode de réalisation de la coupelle de l'emballage sur laquelle est fixé le dispositif selon l'invention,
- la figure 15C est une vue en perspective d'un autre mode de réalisation de la coupelle de l'emballage sur laquelle est fixé le dispositif selon l'invention,
- La figure 15D est une coupe partielle selon la ligne XV-XV de la figure 15C,
- la figure 16 est une vue en perspective de la partie d'un emballage (coupelle) selon l'art antérieur montrant le dispositif d'ouverture et de fermeture, la trappe étant en position ouverte,
- la figure 17 est une vue en coupe de la coupelle et du dispositif d'ouverture et de fermeture selon le plan II-II de la figure 16.

L'invention est décrite ci-dessous en référence à une canette. Cependant n'importe quel emballage pourvu d'une paroi munie d'un orifice peut être l'objet de la présente invention.

Les figures 1 à 4 montrent le dispositif 1 d'ouverture et de fermeture selon l'invention monté sur une coupelle 10 d'une canette (non représentée). La coupelle 10 est sensiblement circulaire, avec une paroi sensiblement plane 15 entourée par un rebord périphérique 12. Le rebord périphérique 12 de la coupelle est par exemple identique au rebord d'une coupelle standard de canette, de telle sorte que la coupelle 10, une fois munie du dispositif 1, peut être montée en cours de fabrication sur n'importe quelle canette.

La paroi 15 de la coupelle 10 présente avantageusement au moins un relief 150, qui sera décrit plus loin.

La paroi 15 de la coupelle 10 présente un orifice 13 délimité par un bord interne 19 (visible sur les figures 15A et 15B). L'orifice 13 a une forme oblongue et s'étend radialement depuis le centre de la coupelle 10 jusqu'à proximité du rebord 12.

La figure 1 et la figure 2 montrent le dispositif 1 en position partiellement ouvert. Le dispositif 1 comprend un corps 2, qui comprend une plaque 20 qui présente en son centre un premier trou 30, délimité par un bord 25 de la plaque 20. Le corps 2 est également représenté en figure 7 et figure 8. Le corps 2 comporte également une trappe 40, le corps 2 étant d'un seul tenant, c'est-à-dire que la trappe 40 forme un ensemble continu avec la plaque 20. Ainsi, le corps 2 est fabriqué par moulage en un seul bloc, ce qui est une solution industrielle plus rapide et moins coûteuse que si la trappe 40 était fabriquée séparément de la plaque 20. Le corps 2 est par exemple réalisé en polymère.

La trappe 40 est articulée à la plaque 20 par un voile souple 41 venu de moulage, situé sur la circonférence de la plaque 20. Le voile 41 forme donc une charnière. La trappe 40 comporte une base 42 de pourtour 47, au milieu de laquelle est montée une paroi cylindrique 45.

Lorsque la trappe 40 est en position ouverte, elle est logée à l'intérieur de la canette.

La figure 4 montre la trappe 40 en position fermée. Le voile 41 est alors complètement replié.

La plaque 20 comporte autour du premier trou 30 un premier joint 91 à l'interface avec la trappe 40.

Ce premier joint 91 s'étend tout le long de la circonférence de la face radialement interne du bord 25 de la plaque 20 qui entoure le premier trou 30, sur au moins une partie de la hauteur de cette face.

Lors de l'emboîtement de la trappe 40 et de la plaque 20 (trappe 40 refermée), la face radialement externe de la paroi cylindrique 45 vient déformer le premier joint 91, ce qui assure l'étanchéité entre la trappe 40 et la plaque 20 au niveau de l'interface entre la paroi cylindrique 45 et le bord 25 de la plaque 20.

La figure 5 est un agrandissement d'une partie de la figure 4, détaillant l'emboîtement de la trappe 40 et de la plaque 20.

La trappe 40 présente deux trous, qui sont les seconds trous 70. Ces trous établissent une communication entre l'intérieur et l'extérieur de l'emballage. Ils permettent ainsi l'échappement du gaz éventuellement contenu dans l'emballage, même lorsque la trappe 40 et la plaque 20 sont emboîtées).

Dans la description ci-dessous, la référence à un second trou 70 couvre le cas où ce second trou 70 est constitué de deux seconds trous 70 ou plus.

Pour empêcher un tel échappement, le bras 50 est muni d'un joint 57 qui est apte à obturer ces seconds trous 70 (voir description détaillée d'un tel joint 57 ci-dessous). Ainsi, lorsque le dispositif selon l'invention est en position fermée, le premier trou 30 est obturé par la trappe 40, et les seconds trous 70 sont obturés par le joint 57, de telle sorte que le dispositif ferme l'emballage de façon étanche.

Lorsque le dispositif 1 est en position fermée, ce qui implique que la trappe 40 est en position fermée, la majeure partie du pourtour 47 de la trappe 40 vient en appui sur la face inférieure 27 (dirigée vers l'intérieur de la canette) de la plaque 20 qui entoure le premier trou 30.

Cet appui entre la trappe 40 et la plaque 20 permet d'empêcher la trappe 40 de passer au travers du premier trou 30, et permet de stabiliser l'interface entre la paroi cylindrique 45 et le premier joint 91.

Avantageusement, le pourtour 47 de la trappe 40 prend appui sur toute sa longueur sur la face inférieure 27 de la plaque 20. Ce contact entre le pourtour 47 et la face inférieure 20 contribue à l'étanchéité au niveau de l'interface entre la trappe 40 et la plaque 20.

Avantageusement, à l'endroit de ce contact, la face inférieure 27 présente un joint sur lequel le pourtour 47 appuie lorsque la trappe 40 est en position fermée, ce qui renforce l'étanchéité à l'endroit de ce contact. Ce joint est par exemple un prolongement du premier joint 91, comme représenté sur les figures 2, 4, et 5.

La fixation de la plaque 20 sur la coupelle 10 est décrite ci-dessous, en référence aux figures 5, 9, et 10.

Un muret d'encliquetage 129 s'étend perpendiculairement à la face supérieure 26, et s'étend circonférentiellement sensiblement tout autour du premier trou 30, à l'exception du côté sur lequel le manchon central 81 du capot 80 est ouvert. Lorsque la plaque 20 est positionnée sur la paroi 15 de la coupelle 10, le muret 129 s'insère dans l'orifice 13.

Le muret d'encliquetage 129 comporte, sur sa face radialement la plus externe, un premier bourrelet 295 qui s'étend circonférentiellement tout le long de ce muret d'encliquetage 129. Le positionnement du muret d'encliquetage 129 et l'épaisseur (en direction radiale) des premiers bourrelets 295 est telle que lorsqu'on enfonce le muret d'encliquetage 129 dans l'orifice 13, le muret d'encliquetage 129 se déforme radialement vers le centre de l'orifice 13 lorsque le bord interne 19 de la paroi 15 repousse les premiers bourrelets 295.

Ainsi, la plaque 20 se fixe sur la paroi 15 de la coupelle 10 par encliquetage au moyen du muret d'encliquetage 129.

Le fait que le muret d'encliquetage 129 s'étende sensiblement tout le long du bord interne 19 permet un assemblage rigide de la plaque 20 sur la coupelle 10.

Le muret d'encliquetage 129 se prolonge au-delà des premiers bourrelets 295, perpendiculairement à la face supérieure 26, par une extension qui comprend un second bourrelet 298, qui s'étend sur sensiblement toute la longueur de cette extension autour du premier trou 30. Cette extension est située légèrement plus vers le premier trou 30 que le reste (base) du muret d'encliquetage 129, de façon à pouvoir s'insérer librement dans l'orifice 13 (figure 5).

La face supérieure 26 comporte, sur toute sa circonférence, une seconde rainure 292, qui entoure le muret d'étanchéité 129.

Un second joint 92 est logé dans la seconde rainure 292 de la face supérieure 26 et une partie 925 de ce second joint 92 dépasse en dehors de la seconde rainure, de telle sorte que la partie 925 vient en contact avec la face intérieure 17 lorsque la plaque 20 est fixée sur la coupelle 10. La zone de contact entre la face intérieure 17 et le joint 92 qui vient en appui contre cette face, entoure entièrement l'orifice 13. Ainsi, il est formé entre la paroi 15 et la plaque 20 une étanchéité qui contribue à empêcher le liquide contenu dans la canette de s'écouler à l'extérieur. De plus, lorsque le contenu de la canette est un liquide gazeux, le gaz tend à presser la plaque 20 contre la face intérieure 17 de la paroi 15. La pression exercée par la face intérieure 17 sur le second joint 92 augmente alors, ce qui tend à améliorer l'étanchéité entre la plaque 20 et la paroi 15.

Comme illustré sur la figure 5, le second joint 92 est un anneau dont la section transversale a sensiblement la forme d'un W. Les extrémités des deux branches extérieures du W forment chacune une lèvre externe 921, qui encadrent une lèvre interne 922 (partie interne du W) qui est moins haute que les lèvres externes 921. Les deux lèvres externes 921 et la lèvre interne 922 constituent la partie 925 du second joint 92 qui dépasse de la rainure 292.

Le second joint 92 est également visible sur la figure 10 et la figure 11.

Lorsque la plaque 20 est fixée sur la coupelle 10, les lèvres externes 921 s'écrasent contre la face intérieure 17 en s'écartant l'une de l'autre. Durant cet écrasement, l'air situé dans la partie centrale du second joint 92, dans l'espace entre les lèvres externes 921, est expulsé de cet espace, de telle sorte que le second joint 92 agit comme une ventouse contre la face intérieure 17. Cet effet ventouse contribue à faire adhérer plus fortement le second joint 92 contre la paroi intérieure 17, ce qui renforce l'étanchéité entre la plaque 20 et la paroi 15.

De plus, la lèvre interne 922 s'écrase également contre la face intérieure 17, ce qui améliore davantage l'étanchéité entre la plaque 20 et la paroi 15.

Sur les figures, le second joint 92 est représenté en condition non-déformée.

Un joint annulaire tel que décrit ci-dessus, présentant une section transversale en W avec deux lèvres aptes à agir comme une ventouse lorsque ce joint annulaire est plaqué contre une surface plane, et encadrant une troisième lèvre, peut également être utilisé pour assurer l'étanchéité d'un système de refermeture différent du système objet de la présente invention, même ne comprenant pas de capot comme décrit ci-dessous.

Alternativement, le second joint 92 peut avoir une section transversale ayant sensiblement la forme d'un V.

Avantageusement, l'ensemble constitué par le corps 2, le premier joint 91, et le second joint 92, peut être fabriqué par bi-injection d'un polymère rigide constituant le corps 2 et d'un élastomère plus souple constituant ces joints 91, et 92.

Le dispositif 1 comporte également un bras 50, visible sur les figures 1, 2, 3, 4, 6A, 6B, 7, et 8.

Comme illustré sur les figures 6A et 6B, bras 50 comprend une barre 54 qui se termine à une extrémité par une poignée 56 et présente à l'autre extrémité une tige circulaire 53. La trappe 40 (figures 1, 2 et 7) comporte une pince 43 qui s'étend perpendiculairement depuis la base 42 de la trappe 40 et est entourée par la paroi cylindrique 45. La tige 53 s'encliquette dans la pince 43 de façon à former une articulation pivot selon un axe parallèle à l'axe de pivotement de la charnière formée par le voile 41. La largeur de la barre 54 du bras 50 (dimension selon la direction de cet axe) est inférieure à la largeur du premier trou 30 de la plaque 20, de telle sorte que la barre 54 peut passer librement par le premier trou 30.

La tige 53 est encastrée à chacune de ses extrémités dans une des deux branches 58 d'une fourche qui prolonge la barre 54.

Cette fourche présente sur sa face inférieure, c'est-à-dire sa face qui est dirigée vers la paroi 15 de la coupelle 10 lorsque la trappe 40 et le bras 50 sont en position fermée, un joint 57. La forme des branches 58 est telle que leur face inférieure décrit une portion d'un cylindre centré sur l'axe de rotation (axe de symétrie) de la tige 53.

Ce joint 57 recouvre toute la face inférieure de chacune des deux branches 58 de cette fourche, de telle sorte que ce joint 57 est apte à recouvrir le second trou 70 de la trappe 40 lorsque la trappe 40 et le bras 50 sont en position fermée.

Comme représenté sur la figure 7 en pointillés, le second trou 70 est en fait constitué de deux seconds trous 70, situés latéralement de part et d'autre de la pince 43. Ainsi, chaque branche 58 de la fourche recouvre un des seconds trous 70.

De plus, en position fermée, le joint 57 est plaqué contre le second trou 70 de façon efficace puisque la tige 53, qui est située alors au-dessus du joint 57, est maintenue solidement en place dans la pince 43 de la trappe 40.

On comprend donc que lorsque le dispositif 1 est en position fermée, c'est-à-dire que la trappe 40 obture le premier trou 30 de la plaque 20, et que le joint 57 du bras 50 obture le second trou 70 de la trappe 40, alors la canette est fermée de façon étanche.

Avantageusement, la pince 43 présente des renforts, par exemple des nervures, pour renforcer l'articulation pivot avec la tige 53 et empêcher une séparation de la tige 53 d'avec la pince 43.

Le bras 50 est par exemple réalisé en polymère, par moulage, ce qui minimise son coût de production à l'unité.

Avantageusement, le bras 50 est apte à être encliqueté directement sur la plaque 20 au moyen d'un mécanisme d'encliquetage.

Comme illustré sur les figures 6 et 7, la barre 54 du bras 50 présente une fente 59 qui traverse la barre 54 selon un axe perpendiculaire à la direction dans laquelle cette barre s'étend (de la poignée 56 à la tige circulaire 53) et perpendiculaire à l'axe de rotation de la tige circulaire 53.

Le muret 129 présente une excroissance d'encliquetage 1299 qui s'étend perpendiculairement à la face supérieure 26 de la plaque 20. Cette excroissance d'encliquetage 1299 est située en regard de la fente 59 lorsque le bras 50 est encliqueté sur la trappe 40 et est proche de sa position fermée, de telle sorte que lorsque le bras 50 est rabattu en position fermée, l'excroissance d'encliquetage 1299 se loge et se bloque dans la fente 59, comme illustré sur la figure 8.

Alternativement, la fente 59 peut ne pas être traversante, et déboucher uniquement sur la face inférieure du bras 50, c'est-à-dire sa face qui est dirigée vers la paroi 15 de la coupelle 10 lorsque la trappe 40 et le bras 50 sont en position fermée.

Ce mécanisme d'encliquetage contribue à maintenir le bras 50, et donc la trappe 40, en position fermée.

D'autres mécanismes d'encliquetage du bras 50 sur la plaque 20 sont possibles.

Le dispositif 1 comporte également un capot 80, qui est distinct du corps 2 et du bras 50. Le capot 80 a une forme de coque incurvée, avec une face concave 85 et une face convexe 86 (figure 5 et figure 12) . Le capot 80 est bordé par un rebord 87, et comporte des pattes 88 qui s'étendent depuis la face concave 85 sensiblement perpendiculairement à celle-ci. Le capot 80 se positionne sur la face extérieure 16 de la paroi 15 de la coupelle 10 et s'assemble sur la plaque 20 par l'intermédiaire des pattes 88.

Les extrémités des pattes 88 présentent, sur leur face radialement interne, une nervure 888 qui s'encliquette avec le second bourrelet 298 lorsque le capot 80 est fixé sur la plaque 20, de façon à solidariser le capot 80 sur la plaque 20 (figure 5 et figure 14).

Les pattes 88 forment un muret quasiment continu autour du manchon central 81, ce qui permet une solidarisation rigide du capot 80 sur la plaque 20.

Le capot 80 a la forme d'un U. Le centre du capot 80 est donc un trou en forme de U, ouvert sur un côté. Ce trou est délimité par un manchon central 81 qui s'étend depuis la face convexe 86, au-delà de la face concave 85, sensiblement perpendiculairement à celle-ci. La largeur de ce manchon central 81 est sensiblement égale à celle du premier trou 30 de la plaque 20, et lorsque le capot 80 et la plaque 20 sont assemblés, le manchon central 81 se situe sensiblement dans l'alignement du bord 25 du premier trou 30, à l'exception du côté sur lequel le manchon central 81 est ouvert. Ce côté est celui en dessous duquel se situe le voile 41. Ainsi, lorsque le dispositif 1 est refermé, le bras 50 se replie au dessus d'une partie de la trappe 40 et du voile 41, une portion de la paroi 15 de la coupelle 10 se situant alors entre le bras 50 et la trappe 40.

Le bras 50 est apte à se replier jusqu'à ce que la face supérieure du bras 50 se situe dans l'alignement de la face convexe 86 du capot 80 et remplisse l'espace au centre du capot 80 (comme illustré sur la figure 4) excepté le sommet du U. Aucune partie du dispositif 1 ne dépasse donc au dessus du rebord 12 de la coupelle 10, ce qui assure un encombrement supplémentaire minimum par rapport à une canette de l'art antérieur.

Le capot 80 est par exemple réalisé en polymère, par moulage, ce qui minimise son coût de production à l'unité.

En variante, l'assemblage par encliquetage de la plaque 20 sur la coupelle 10 et du capot 80 sur la plaque 20 peut s'effectuer comme décrit ci-dessous, en référence aux figures 11 à 13.

Le muret d'encliquetage 129 (voir description ci-dessus) est remplacé par des premières pattes 29 et par des deuxièmes pattes 28.

La plaque 20 comprend, sur sa face supérieure 26, des premières pattes 29, qui sont situées autour du premier trou 30 et qui s'étendent perpendiculairement à la face supérieure 26. Les premières pattes 29 se situent le long d'un tracé de forme identique à l'orifice 13 et de dimension légèrement inférieure, de telle sorte que lorsque la plaque 20 est positionnée sur la paroi 15 de la coupelle 10, les premières pattes 29 s'insèrent dans l'orifice 13.

Chacune des premières pattes 29 comporte, sur sa face radialement la plus externe, un bourrelet 295 qui s'étend circonférentiellement le long de ces premières pattes 29. Le positionnement des premières pattes 29 et l'épaisseur (en direction radiale) des bourrelets 295 est telle que lorsqu'on enfonce ces premières pattes 29 dans l'orifice 13, les premières pattes 29 se déforment radialement vers le centre de l'orifice 13 lorsque le bord interne 19 de la paroi 15 repousse les bourrelets 295. Ainsi, la plaque 20 se fixe sur la coupelle 10 par encliquetage au moyen des premières pattes 29.

Comme illustré sur la figure 13, les premières pattes 29 sont réparties sur la plaque 20 sur toute la circonférence de l'orifice 13, de telle sorte que cet encliquetage est distribué sensiblement uniformément sur toute cette circonférence. La distance entre la face supérieure 26 (opposée à la face inférieure 27) de la plaque 20 et les bourrelets 295 est égale à l'épaisseur de la paroi 15, de telle sorte qu'après cet encliquetage, la face supérieure 26 est maintenue en appui sur la face intérieure 17 de la paroi 15 par les bourrelets 295.

Le capot 80 présente des pattes 88 qui s'étendent depuis sa face concave 85 sensiblement perpendiculairement à celle-ci.

Ces pattes 88 s'encliquettent sur des deuxièmes pattes 28 de la plaque 20, qui s'étendent depuis la face supérieure 26 de la plaque 20 au travers de l'orifice 13. Les extrémités des pattes 88 présentent, sur leur face radialement interne, une nervure 888, et l'encliquetage de ces nervures 888 avec les deuxièmes pattes 28 s'effectue au niveau des extrémités de ces deuxièmes pattes, qui ont une forme de dent (figure 12).

Les pattes 88 sont donc un moyen de solidarisation du capot 80 sur la plaque 20.

Comme illustré sur la figure 7, les premières pattes 29 et les deuxièmes pattes 28 sont réparties en alternance sur la plaque 20 tout autour du premier trou 30, cette répartition des deuxièmes pattes 28 assurant que l'encliquetage entre le capot 80 et la plaque 20 est distribué sensiblement uniformément sur tout le pourtour du premier trou 30.

Les pattes 88 sont de hauteur inférieure à celle du rebord 87 de telle sorte que lorsque les pattes 88 et les deuxièmes pattes 28 sont encliquetées, le rebord 87 appuie sur la face supérieure 16 de la coupelle 10, ce qui verrouille et stabilise l'assemblage entre le capot 80 et le corps 20. Ainsi, une région (autour de l'orifice 13) de la paroi 15 de la coupelle 10 est prise en sandwich entre le capot 80 et la plaque 20.

Avantageusement, le bras 50 est apte à être encliqueté directement sur la plaque 20 au moyen d'un mécanisme d'encliquetage.

Comme illustré sur les figures 6 et 7, la barre 54 du bras 50 présente une fente 59 qui traverse la barre 54 selon un axe perpendiculaire à la direction dans laquelle cette barre s'étend (de la poignée 56 à la tige circulaire 53) et perpendiculaire à l'axe de rotation de la tige circulaire 53.

Une des premières pattes 29, qui est située en regard de la fente 59 lorsque le bras 50 est encliqueté sur la trappe 40 et est proche de sa position fermée, présente une excroissance d'encliquetage 299 qui s'étend perpendiculairement à la face supérieure 26 (voir figure 13). Ainsi, cette excroissance d'encliquetage 299 se loge et se bloque dans la fente 59 lorsque le bras 50 est rabattu en position fermée.

Alternativement, la fente 59 peut ne pas être traversante, et déboucher uniquement sur la face inférieure du bras 50, c'est-à-dire sa face qui est dirigée vers la paroi 15 de la coupelle 10 lorsque la trappe 40 et le bras 50 sont en position fermée.

Ce mécanisme d'encliquetage contribue à maintenir le bras 50, et donc la trappe 40, en position fermée.

D'autres mécanismes d'encliquetage du bras 50 sur la plaque 20 sont possibles.

Le fonctionnement de l'ouverture et de la fermeture du dispositif 1 est décrit ci-après, en référence aux figures 1, 2, 3 et 4.

Avant la première ouverture du dispositif 1, le bras 50 est replié comme décrit ci-dessus. Le capot 80 est muni d'une languette 100, visible sur les figures 3 et 4, qui représentent le dispositif 1 avant sa première ouverture. La languette 100 se situe sensiblement dans le prolongement de la face convexe 86 du capot 80 et recouvre la barre 54 du bras 50, laissant libre la poignée 56. La languette 100 recouvre, partiellement ou totalement, le manchon central 81 (c'est-à-dire la région centrale en forme de U du capot 80). La languette 100 est reliée au capot 80 par un système d'accrochage. Ce système d'accrochage est destiné à être irréversiblement cassé lors de la première ouverture du dispositif 1. Le système d'accrochage se compose de quatre liaisons 104 réparties sur le pourtour de la languette 100, chacune établissant un pont entre le bord de la languette 100 et le manchon central 81 dont ce bord est séparé par un mince espace.

La languette 100 et les quatre liaisons 104 sont par exemple réalisées en polymère, par moulage en une seule pièce avec le capot 80, ce qui minimise son coût de production à l'unité.

La languette 100, les liaisons 104 reliant la languette et le capot 80, et le système d'accrochage constituent donc un opercule de sécurité qui, s'il est intact, garantit que la canette n'a jamais été ouverte auparavant. L'opercule de sécurité fait partie des moyens de blocage du bras 50 en position d'obturation.

D'autres configurations de l'opercule de sécurité peuvent être envisagées.

Pour ouvrir pour la première fois le dispositif 1 et consommer le contenu de la canette, on soulève le bras 50 au moyen de la poignée 56, en commençant ainsi à casser les liaisons 104 (lorsque le bras sera en position ouverte, toutes les liaisons 104 seront cassées et la languette 100 sera complètement détachée, et deviendra inutile).

En continuant à soulever le bras 50, on fait glisser le joint 57 sur le second trou 70.

Le joint 57 s'étend le long de la face inférieure de chacune des deux branches 58 et de la face inférieure du bras 54 de telle sorte que ce joint 57 est apte à recouvrir le second trou 70 depuis la position du bras 50 en position fermée (c'est-à-dire sensiblement parallèle à la trappe 40) jusqu'à la position du bras 50 où le bras 50 a pivoté d'un angle β qui est égal à un angle seuil β₀ strictement positif.

Pour une position donnée du bras 50 (bras levé), l'angle β est l'angle mesuré autour de l'axe de rotation de la tige 53 entre le bras 50 en position fermée et le bras 50 dans cette position donnée (voir figure 6B).

Au-delà de l'angle seuil β₀, le bras 50 est en position ouverte. Le joint 57 ne recouvre alors plus le second trou 70, et le gaz éventuellement contenu dans la canette peut commencer à s'en échapper alors que la trappe 40 obture encore presque entièrement le premier trou 30. Ainsi, la pression du gaz sur la face inférieure de la trappe 40 est réduite, ce qui permet le basculement de la trappe 40 vers l'intérieur de la canette à l'aide du bras 50 sans grand effort.

En outre, le mouvement de glissement du joint 57 du bras 50 par rapport au second trou 70 permet un dégagement et une obturation de ce trou 70 sans difficulté pour l'utilisateur, même dans le cas où la pression de gaz à l'intérieur de la canette est élevée.

L'angle seuil β₀ est par exemple supérieur à 25°, ce qui empêche un dégazage accidentel de la canette en cas de léger pivotement du bras 50 depuis sa position fermée (par l'utilisateur, ou par déformation de la plaque 20 et de la trappe 40).

L'angle seuil β₀ est par exemple supérieur à 30°.

L'angle seuil β₀ n'est pas trop élevé de telle sorte que lors du début du dégazage, la languette 100 (ou plus généralement l'opercule de sécurité) est encore partiellement attachée au capot 80, ce qui protège l'utilisateur de projections éventuelles du contenu de la canette au travers du second trou 70.

On continue ensuite à soulever le bras 50, ce qui casse les dernières liaisons 104, et détache complètement la languette 100.

La barre 54 du bras 50 comprend deux ergots 52 (visibles sur la figure 6A) qui s'étendent latéralement depuis cette barre 54. Ces ergots 52 sont destinés à se loger dans des rainures 82 du corps 80 qui s'étendent depuis la face convexe 86 le long du manchon central 81, perpendiculairement à cette face. Lorsque les ergots 52 sont logés dans les rainures 82, la poignée 56 du bras 50 vient en appui contre la face convexe 86, et la trappe 40 est ainsi bloquée en position ouverte. Les rainures 82 et les ergots 52 constituent donc des moyens de blocage du bras 50 en position ouverte. D'autres moyens de blocage du bras 50 en position ouverte peuvent être envisagés.

La largeur (dimension selon la direction de l'axe de pivotement de la charnière formée par le voile 41) de la poignée 56 du bras 50 est plus large que la largeur du manchon central 81, ce qui empêche le bras 50 de tomber à l'intérieur de la canette, et permet une fermeture ultérieure aisée de la canette.

Les rainures 82 sont situées de telle sorte que lorsque les ergots 52 sont logés dans les rainures 82, le bras 50 est presque perpendiculaire à la plaque 20, ce qui garantit une ouverture maximale de la trappe 40 (par exemple les rainures 82 sont situées au 1/3 le plus proche du sommet du U (trou du manchon central 81). Le débit de liquide au travers du manchon 81 est donc optimal.

Le premier trou 30 a une forme oblongue, sensiblement identique à la forme de l'orifice 13 de la coupelle 10 et de dimension inférieure. Cette forme dégage, en avant du bras 50 (la région du sommet du manchon central 81 en forme de U, la plus proche du rebord 12 de la coupelle) lorsque le bras 50 est en position ouverte, une partie suffisante du manchon central 81 pour permettre au liquide contenu dans la canette de s'écouler avec un débit convenant à sa consommation par un utilisateur.

Avantageusement, le joint 57 du bras 50 recouvre le second trou 70 lorsque le bras 50 est en position ouverte, ce qui évite une pollution de ce second trou 70.

Pour refermer le dispositif 1, on dégage les ergots 52 des rainures 82, et on remonte la trappe 40 à l'aide du bras 50 jusqu'à ce que la trappe 40 soit plaquée contre la face inférieure 27 de la plaque 20, puis on replie le bras 50 contre la face extérieure 16 de la paroi 15 de la coupelle 10, dans la région centrale du U.

Lors du repliage du bras 50, le bras 50 pivote autour de l'axe de symétrie de la tige 53, et le joint 57 vient recouvrir par glissement le ou les seconds trous 70, de telle sorte qu'à la fois le premier trou 30 et le ou les seconds trous 70 sont à nouveau obturés de façon étanche (figure 4).

Le capot 80 laisse ainsi le bras 50 dégagé. Le manchon central 81 comporte sur ses faces en regard (les deux côtés du U) deux crans 812 qui dépassent légèrement du manchon central 81 et s'étendent en direction l'une de l'autre. Ces crans 812 sont situés à proximité de la face convexe 86 (figure 2 et figure 3), de telle sorte que lorsque le bras 50 est replié comme décrit ci-dessus ou avant sa première ouverture (figure 3 et figure 4), la barre 54, dont la largeur est juste inférieure à celle du manchon central 81, se situe au-delà (en dessous) des crans 812 et est encliquetée avec ces derniers. Les crans 812 sont par exemple situés au plus près du côté ouvert du U (au dessus du voile 41), afin que l'effort nécessaire pour désengager le bras 50 des crans 812 soit maximal. La trappe 40 et le bras 50 sont ainsi bloqués en position fermée au moyen des crans 812 solidaires du capot 80, qui constituent des moyens de blocage du bras 50 en position fermée. Ces moyens de blocage sont également utilisés avant la première ouverture du dispositif 1 (voir ci-dessus), conjointement avec l'opercule de sécurité.

Les moyens de blocage peuvent comporter en outre un mécanisme d'encliquetage du bras 50 sur la plaque 20, comme décrit ci-dessus.

Alternativement les moyens de blocage peuvent être situés uniquement sur le corps 2 et le bras 50, comme décrit ci-dessus (encliquetage du bras 50 sur la plaque 20).

D'autres moyens de blocage du bras 50 en position fermée, solidaires du capot 80, peuvent être envisagés.

Dans le mode de réalisation principal de la plaque 20 et du capot 80 illustré en figures 1 à 10 et décrit plus haut, un muret d'encliquetage 129 s'étend circonférentiellement sensiblement tout autour du premier trou 30, à l'exception du côté sur lequel le manchon central 81 du capot 80 est ouvert, afin de permettre le passage de la barre 54 du bras 50 lorsque le bras 50 est replié (dispositif en position fermée).

Lorsque le capot 80 est solidarisé avec la plaque 20, la face radialement externe des deux branches du U que forme le manchon central 81 (figure 14) s'appuie sur les deux faces 127 formant les extrémités du muret d'encliquetage 129 (figure 10). Ces faces d'extrémité 127 étant situées en face l'une de l'autre, de chaque côté du manchon central 81 et à l'extérieur de celui-ci, elles contribuent à maintenir les deux branches du U du manchon central 81 en position.

Ainsi, lorsque le bras 50 vient s'encliqueter dans les deux crans 812 du manchon central 81, le manchon central oppose une forte résistance à cet encliquetage, car le muret d'encliquetage 129 empêche un écartement des deux branches du U du manchon central 81 qui s'appuient sur les faces d'extrémité 127.

Le verrouillage du dispositif 1 selon l'invention en position fermée est donc plus efficace.

L'étanchéité du dispositif 1 en position fermée est ainsi garantie par ces moyens de blocage du bras 50, et par les moyens d'étanchéité que constituent le contact intime entre la paroi cylindrique 45 et la face interne du bord 25 de la plaque 20 muni du joint 91, et entre le joint 57 et le second trou 70 (voir ci-dessus).

D'autres configurations des moyens d'étanchéité peuvent êtres envisagées.

Avantageusement, la base 42 de la trappe 40 est en forme de cuvette, bombée vers l'intérieur de l'emballage, et le ou les seconds trous 70 sont situés au fond de cette cuvette (figure 2 et figure 4).

Ainsi, les liquides éventuellement présents sur la base 42 peuvent s'évacuer par ce ou ces second trous 70 avant la fermeture du dispositif 1.

On comprend que grâce au dispositif 1 selon l'invention, une canette peut être rouverte et refermée de façon étanche aussi souvent que souhaité, ce qui évite la perte du contenu de la canette, et permet la consommation de ce contenu en plusieurs fois sans perte de ses propriétés entre deux consommations.

L'assemblage des trois éléments constituant le dispositif 1 (corps 2, bras 50, et capot 80) se fait par une simple succession d'encliquetages : la plaque 20 du corps 2 s'encliquette sur le bord interne 19 de l'orifice 13 de la coupelle 10. Puis, une fois la trappe 40 du corps 2 repliée vers la plaque 20, le bras 50 s'encliquette sur la trappe 40 en passant la barre 54 du bras 50 par le premier trou 30 de la plaque 20. Une fois le bras 50 replié contre la face extérieure 16 de la coupelle 10, le capot 80 s'encliquette sur la plaque 20, le bras 50 se situant au centre du U formé par le capot 80.

Le dispositif 1 peut donc être aisément fabriqué et assemblé sur une canette, et pour un coût minimum.

De façon similaire, le dispositif 1 peut être fabriqué et assemblé sur une paroi de n'importe quel emballage afin de constituer un emballage selon l'invention. La paroi 15 peut être plane, ou bombée.

Les inventeurs ont constaté en réalisant des tests que l'étanchéité entre le dispositif 1 et la canette est améliorée lorsque la paroi 15 de la coupelle 10 présente au moins un relief 150 au voisinage du capot 80. En effet, l'effort exercé sur le levier 50 lors de la fermeture du dispositif 1 produit des efforts sur la paroi 15 qui tendent à faire fléchir celle-ci. Lorsque la paroi 15 est plane sans reliefs, il peut alors, dans certaines configurations, se produire un défaut d'étanchéité à l'interface entre la paroi 15 et la plaque 20.

Les reliefs 150 recouvrent une partie de la surface de la paroi 15 autour du capot 80 et sont disposés symétriquement par rapport à l'axe longitudinal A du dispositif 1 (c'est-à-dire l'axe s'étendant selon la direction longitudinale du bras 50).

Par exemple, comme illustré sur la figure 15A et la figure 15B, les reliefs 150 recouvrent sensiblement toute la surface de la paroi 15 autour du capot 80.

Avantageusement, les reliefs 150 comprennent des bossages 151 disjoints, disposés symétriquement l'un par rapport à l'autre de chaque coté de l'axe A, et au moins une dépression 152 symétrique par rapport à l'axe A et coupée par cet axe et située entre les bossages 151. La rigidité de la paroi 15 est ainsi améliorée.

Par exemple les reliefs 150 comprennent deux bossages 151 et deux dépressions 152, comme représenté sur la figure 15A. Chaque bossage 151 a une forme de croissant de lune dont le coté convexe suit le rebord périphérique 12 de la coupelle 10, et dont le coté concave suit le bord radialement externe du capot 80 et de la poignée 56 du bras 50. Chaque bossage 151 s'étend sensiblement selon la direction de l'axe A et s'élève au-dessus de la paroi 15, c'est-à-dire dans la même direction que le rebord périphérique 12 (vers l'extérieur de la canette). Les bossages 151 ne se rejoignent pas au niveau de la région autour de la poignée 56 (le dispositif 1 étant en position fermée), de telle sorte qu'ils sont séparés par un espace coupé par l'axe A.

Dans cet espace, entre le rebord périphérique 12 et le capot 80, se situent les deux dépressions 152 oblongues incurvées, qui s'étendent verticalement à l'inverse des bossages 151 (vers l'intérieur de la canette). Une des dépressions 152 s'étend pratiquement d'un bossage 151 à l'autre bossage 151.

Alternativement, comme représenté sur la figure 15B, les reliefs 150 comprennent deux bossages 151 et une dépression 152, de forme sensiblement carrée.

Les configurations des reliefs 150 telles que représentées sur les figures 15A et 15B optimisent la rigidité de la paroi 15.

Avantageusement la hauteur de chaque bossage 151 et la profondeur de chaque dépression 152 est au plus égale à 0,5 mm. Ainsi, comme le montrent les tests réalisés par les inventeurs, les contraintes générées dans la coupelle sont minimisées.

Selon une autre configuration, illustrée sur les figures 15C et 15D, les reliefs 150 sont des nervurages 156 et des matriçages 159.

Un nervurage est une déformation locale de la paroi 15 hors du plan dans lequel cette paroi 15 s'étend, sans variation de son épaisseur. Dans un plan en coupe de la paroi 15 perpendiculaire à la direction dans laquelle s'étend le nervurage, le nervurage a donc la forme d'une vague.

Un matriçage est une diminution locale de l'épaisseur de la paroi 15 dans son plan, par écrasement (dans le cas présent, le terme matriçage recouvre également le cas où cette diminution locale de l'épaisseur est réalisée autrement que par écrasement, par exemple par moulage).

Les nervurages 156 consistent en deux segments rectilignes, symétriques par rapport à l'axe longitudinal A, chaque segment joignant deux points situés à proximité du rebord périphérique 12 de la coupelle.

Les nervurages 156 divergent depuis le rebord périphérique 12 de telle sorte que leurs prolongements (les droites portant ces nervurages 156) ne coupent pas l'orifice 13, qui se situe donc entre ces prolongements.

Les nervurages 156 ne s'étendent pas dans la région de la coupelle 15 recouverte par le capot 80.

Les matriçages 159 consistent en un premier matriçage 1591 qui longe le rebord périphérique 12 et est donc ici circulaire, et en un second matriçage 1592 sur le bord de l'orifice 13.

La figure 15D est une coupe de la coupelle 10 de la figure 15C depuis l'orifice 13 jusqu'au rebord périphérique 12, et montre un des nervurages 156, et les deux matriçages 159.

Les essais effectués par les inventeurs montrent que la rigidité de la paroi 15 est optimisée dans le cas où les reliefs sont les nervurages 156 et matriçages 159 décrits ci-dessus et représentés en figures 15C et 15D.

Un ou plusieurs autres nervurages sur la paroi 15 sont possibles, à la place ou en supplément des nervurages 156.

Par exemple, la paroi 15 peut présenter un nervurage circulaire qui longe le rebord périphérique 12.

La paroi 15 peut également présenter un nervurage oblong qui consiste en une courbe oblongue qui entoure au moins partiellement l'orifice 13 en s'étendant à une distance d₀ sensiblement constante de ce dernier. Par exemple cette distance est de l'ordre de 5 mm. Ce nervurage oblong entoure également au moins partiellement le capot 80, et ne s'étend pas dans la région de la coupelle 15 recouverte par le capot 80.

Si la distance d₀ est inférieure à la distance minimale entre l'orifice 13 et le rebord périphérique 12, alors ce nervurage oblong entoure complètement l'orifice 13. Alternativement, ce nervurage oblong entoure l'orifice 13 à l'exception de l'extrémité de l'orifice 13 la plus proche du rebord périphérique 12 (c'est-à-dire que ce nervurage oblong commence en un premier point à proximité du rebord périphérique 12, contourne l'orifice 13 sur la plus grande longueur de sa périphérie, et s'étend jusqu'à un second point à proximité du rebord périphérique 12, ce premier point et ce second point étant symétriques par rapport à l'axe longitudinal A.

Ce nervurage oblong n'intersecte pas les nervurages 156 si ce nervurages 156 sont présents. D'une manière générale, quelle que soit l'emballage, l'étanchéité entre le dispositif 1 selon l'invention et la paroi 15 de l'emballage sur laquelle est fixé ce dispositif 1 est améliorée lorsque cette paroi 15 comporte, au voisinage du capot 80 du dispositif 1, au moins un relief 150. En effet, la rigidité de la paroi 15 au niveau de dispositif 1 est ainsi augmentée.

## Revendications

1. Emballage de produit: consommable pourvu d'une paroi (15) munie d'un orifice (13), qui est équipé d'un dispositif d'ouverture et de fermeture (1) comprenant un corps (2) d'un seul tenant, en matériau moulé, fixé sur ladite paroi (15), ledit corps (2) comportant une plaque (20) munie d'un premier trou (30) placé en face dudit orifice (13) et fixée sur le bord (19) dudit orifice (13) de la paroi (15) de façon étanche, et une trappe (40) articulée à cette plaque (20) s'ouvrant vers l'intérieur de l'emballage et apte à recouvrir ce premier trou (30) en position fermée, ledit dispositif (1) comprenant en outre un bras (50) connecté à ladite trappe (40), ledit bras (50) coopérant avec des moyens de blocage dans une position telle qu'il maintienne ladite trappe (40) en position fermée, et libérant ladite trappe (40) en pivotement vers l'intérieur dudit emballage lorsqu'il est désengagé desdits moyens de blocage, ledit dispositif (1) comprenant en outre un capot (80) distinct dudit corps (2) et dudit bras (50), et qui est muni d'un opercule de sécurité (100, 104) qui doit être cassé lors de la première ouverture de ladite trappe (40), de telle sorte que si ledit opercule de sécurité est intact, il est garanti que l'emballage n'a jamais été ouvert auparavant, ledit opercule formant partie desdits moyens de blocage, ledit dispositif (1) étant **caractérisé en ce que** ladite trappe (40) est munie d'un second trou (70) qui fait communiquer l'intérieur et l'extérieur dudit emballage, et **en ce que** ledit bras (50) est muni d'un joint (57) qui obture ledit second trou (70) de façon étanche lorsque ledit bras (50) coopère avec lesdits moyens de blocage de telle sorte qu'en position fermée ledit: dispositif (1) ferme ledit emballage de façon étanche, ledit joint (57) libérant ledit second trou (70) lorsque ledit bras (50) est désengagé desdits moyens de blocage et que l'angle β de pivotement dudit bras par rapport à sa position fermée est supérieur à un angle seuil β₀ strictement positif.

2. Emballage selon la revendication 1, **caractérisé en ce que** ladite plaque (20) est fixée sur le bord (19) dudit orifice (13) de la paroi (15) par encliquetage.

3. Emballage selon la revendication 2, **caractérisé en ce que** ladite plaque (20) comporte des premières pattes (29) ou un muret d'encliquetage (129) qui s'encliquettent sur le bord (19) dudit orifice (13) de la paroi (15).

4. Emballage selon l'une quelconque des revendications 1 à 3, **caractérisé en ce que** ladite plaque (20) vient en appui essentiellement sur la face intérieure (17) de ladite paroi (15).

5. Emballage selon la revendication 4, **caractérisé en ce que** ladite plaque (20) comporte autour dudit premier trou (30) un premier joint (91) à l'interface avec ladite trappe (40).

6. Emballage selon la revendication 4 ou 5, **caractérisé en ce que** ladite plaque (20) comporte un second joint (92) sur lequel ladite face intérieure (17) vient en appui de telle sorte que la jonction entre ladite paroi (15) et ladite plaque (20) est étanche.

7. Emballage selon la revendication 6, **caractérisé en ce que** ledit second joint (92) est un joint en forme d'anneau comportant deux lèvres externes (921) aptes à agir comme une ventouse contre ladite face intérieure (17) et encadrant une lèvre interne (922).

8. Emballage selon l'une quelconque des revendications 4 à 7, **caractérisé en ce que** ledit capot (80) comporte des moyens de solidarisation avec ladite plaque (20), ledit capot (80), lorsqu'il est solidarisé avec ladite plaque, se situant à l'extérieur dudit emballage de telle sorte qu'une région de ladite paroi (15) est prise en sandwich entre ledit capot (80) et ladite plaque (20).

9. Emballage selon la revendication 8, **caractérisé en ce que** les moyens de solidarisation sont des pattes (88) qui s'étendent depuis ledit capot (80) et sont aptes à s'encliqueter avec des deuxièmes pattes (28) de la plaque (20) au moyen de dents situées à l'extrémité desdites pattes (88) et desdites deuxièmes pattes (28).

10. Emballage selon la revendication 3 et la revendication 8, **caractérisé en ce que** les moyens de solidarisation sont des pattes (88) qui s'étendent depuis ledit capot (80) et sont aptes à s'encliqueter avec ledit muret d'encliquetage (129) au moyen de nervures (888) situées à l'extrémité desdites pattes (88) et d'un second bourrelet (298) situé à l'extrémité dudit muret d'encliquetage (129), ledit muret d'encliquetage (129) comportant également des premiers bourrelets (295) servant à l'encliquetage avec ladite paroi (15).

11. Emballage selon l'une quelconque des revendications 1 à 10, caractérisé en ce lesdits moyens de blocage dudit bras (50) dans une position où ladite trappe est en position fermée comportent des moyens solidaires dudit capot (80).

12. Emballage selon la revendication 11 **caractérisé en ce que** lesdits moyens de blocage comportent en outre des crans (812) solidaires dudit capot (80) et permettant de replacer ledit bras (50) et ladite trappe (40) en position fermée.

13. Emballage selon la revendication 11 ou 12 **caractérisé en ce que** lesdits moyens de blocage comportent en outre un mécanisme d'encliquetage dudit bras (50) sur ladite plaque (20).

14. Emballage selon l'une quelconque des revendications 1 à 13, **caractérisé en ce que** ledit capot (80) a une forme de U, et ledit bras (50) est replié contre la paroi (15), dans la région centrale dudit U, lorsqu'il est en position fermée.

15. Emballage selon la revendication 14 **caractérisé en ce que** ledit opercule de sécurité se compose d'une languette (100) recouvrant totalement la région centrale en forme de U dudit capot (80), et de liaisons (104) reliant ladite languette (100) et ledit capot (80).

16. Emballage selon l'une quelconque des revendications 1 à 15, **caractérisé en ce qu'**il comporte des moyens de blocage (52, 82) dudit bras (50) dans une position où ladite trappe (40) est en position ouverte.

17. Emballage selon l'une quelconque des revendications 1 à 16, **caractérisé en ce que** ladite trappe (40) et ladite plaque (20) sont articulées l'une à l'autre par un voile souple (41) venu de moulage et formant charnière.

18. Emballage selon l'une quelconque des revendications 1 à 17, **caractérisé en ce que** ladite paroi (15) de la coupelle (10) présente au moins un relief (150) au voisinage dudit capot (80).

19. Emballage selon l'une quelconque des revendications 1 à 18, **caractérisé en ce que** angle seuil β₀ est supérieur à 25°.

20. Emballage selon l'une quelconque des revendications 1 à 19, **caractérisé en ce que** ladite trappe (40) présente une base (42) qui est en forme de cuvette, bombée vers l'intérieur dudit emballage, et ledit second trou (70) est situé au fond de cette cuvette.

## Patentansprüche

1. Verpackung eines konsumierbaren Produkts, versehen mit einer mit einer Öffnung (13) ausgestatteten Wand (15), die mit einer Öffnungs- und Schließvorrichtung (1) ausgestattet ist, welche einen einstückigen Körper (2) aus Gusswerkstoff, welcher an der Wand (15) befestigt ist, umfasst, wobei der Körper (2) eine Platte (20), welche mit einem gegenüber der Öffnung (13) angeordneten ersten Loch (30) versehen und an dem Rand (19) der Öffnung (13) der Wand (15) dicht befestigt ist, sowie eine an dieser Platte (20) angelenkte Klappe (40) umfasst, die sich zur Innenseite der Verpackung hin öffnet und geeignet ist, dieses erste Loch (30) in geschlossener Position zu verschließen, wobei die Vorrichtung (1) ferner einen Arm (50), der mit der Klappe (40) verbunden ist, umfasst, wobei der Arm (50) mit Mitteln zum Blockieren in einer Position, die derart ist, dass er die Klappe (40) in geschlossener Position hält, zusammenwirkt und die Klappe (40) zum Verschwenken zur Innenseite der Verpackung freigibt, wenn er von den Blockiermitteln außer Eingriff ist, wobei die Vorrichtung (1) ferner eine Kappe (80) umfasst, die von dem Körper (2) und von dem Arm (50) getrennt ist und die mit einem Sicherheitsdeckel (100, 104) versehen ist, der beim ersten Öffnen der Klappe (40) aufgebrochen werden soll, so dass, wenn der Sicherheitsdeckel unversehrt ist, gewährleistet ist, dass die Verpackung niemals zuvor geöffnet worden ist, wobei der Deckel einen Bestandteil der Blockiermittel bildet, wobei die Vorrichtung (1) **dadurch gekennzeichnet ist, dass** die Klappe (40) mit einem zweiten Loch (70) versehen ist, das die Innenseite und die Außenseite der Verpackung miteinander in Verbindung bringt, und dass der Arm (50) mit einer Dichtung (57) versehen ist, die das zweite Loch (70) dicht verschließt, wenn der Arm (50) mit den Blockiermitteln zusammenwirkt, derart, dass die Vorrichtung (1) in der geschlossenen Position die Verpackung dicht verschließt, wobei die Dichtung (57) das zweite Loch (70) freigibt, wenn der Arm (50) von den Blockiermitteln außer Eingriff ist und der Schwenkwinkel β des Arms gegenüber seiner geschlossenen Position größer als ein streng positiver Schwellenwinkel β₀ ist.

2. Verpackung nach Anspruch 1, **dadurch gekennzeichnet, dass** die Platte (20) an dem Rand (19) der Öffnung (13) der Wand (15) durch Einrasten befestigt ist.

3. Verpackung nach Anspruch 2, **dadurch gekennzeichnet, dass** die Platte (20) erste Laschen (29) oder ein Rastmäuerchen (129) umfasst, die an dem Rand (19) der Öffnung (13) der Wand (15) einrasten.

4. Verpackung nach einem der Ansprüche 1 bis 3, **dadurch gekennzeichnet, dass** die Platte (20) im Wesentlichen an der Innenseite (17) der Wand (15) in Anlage gelangt.

5. Verpackung nach Anspruch 4, **dadurch gekennzeichnet, dass** die Platte (20) um das erste Loch (30) herum eine erste Dichtung (91) an der Schnittstelle mit der Klappe (40) umfasst.

6. Verpackung nach Anspruch 4 oder 5, **dadurch gekennzeichnet, dass** die Platte (20) eine zweite Dichtung (92) umfasst, an der die Innenseite (17) in Anlage gelangt, so dass die Verbindung zwischen der Wand (15) und der Platte (20) dicht ist.

7. Verpackung nach Anspruch 6, **dadurch gekennzeichnet, dass** die zweite Dichtung (92) eine ringförmige Dichtung mit zwei äußeren Lippen (921) ist, die geeignet sind, wie ein Saugnapf an der Innenseite (17) zu wirken, und eine innere Lippe (922) einrahmen.

8. Verpackung nach einem der Ansprüche 4 bis 7, **dadurch gekennzeichnet, dass** die Kappe (80) Mittel zum festen Verbinden mit der Platte (20) umfasst, wobei die Kappe (80), wenn sie mit der Platte fest verbunden ist, sich außerhalb der Verpackung befindet, so dass ein Bereich der Wand (15) sandwichartig zwischen der Kappe (80) und der Platte (20) angeordnet ist.

9. Verpackung nach Anspruch 8, **dadurch gekennzeichnet, dass** die Mittel zum festen Verbinden Laschen (88) sind, die sich von der Kappe (80) aus erstrecken und die geeignet sind, mit zweiten Laschen (28) der Platte (20) mittels Zähnen, welche sich am Ende der Laschen (88) und der zweiten Laschen (28) befinden, zu verrasten

10. Verpackung nach Anspruch 3 und Anspruch 8, **dadurch gekennzeichnet, dass** die Mittel zum festen Verbinden Laschen (88) sind, die sich von der Kappe (80) aus erstrecken und die geeignet sind, mit dem Rastmäuerchen (129) mittels Rippen (888), welche sich am Ende der Laschen (88) befinden, und eines zweiten Wulstes (298), welcher sich am Ende des Rastmäuerchens (129) befindet, zu verrasten, wobei das Rastmäuerchen (129) auch erste Wülste (295), die zum Verrasten mit der Wand (15) dienen, umfasst.

11. Verpackung nach einem der Ansprüche 1 bis 10, **dadurch gekennzeichnet, dass** die Mittel zum Blockieren des Arms (50) in einer Position, in der die Klappe sich in geschlossener Position befindet, Mittel umfassen, die mit der Kappe (80) fest verbunden sind.

12. Verpackung nach Anspruch 11, **dadurch gekennzeichnet, dass** die Blockiermittel ferner Rasten (812) umfassen, die mit der Kappe (80) fest verbunden sind und ermöglichen, den Arm (50) und die Klappe (40) wieder in geschlossene Position zu bringen.

13. Verpackung nach Anspruch 11 oder 12, **dadurch gekennzeichnet, dass** die Blockiermittel ferner einen Mechanismus zum Einrasten des Arms (50) an der Platte (20) umfassen.

14. Verpackung nach einem der Ansprüche 1 bis 13, **dadurch gekennzeichnet, dass** die Kappe (80) eine U-Form aufweist und der Arm (50) im mittleren Bereich des U gegen die Wand (15) geklappt ist, wenn er sich in geschlossener Position befindet.

15. Verpackung nach Anspruch 14, **dadurch gekennzeichnet, dass** der Sicherheitsdeckel aus einer Zunge (100), welche den mittleren U-förmigen Bereich der Kappe (80) vollständig bedeckt, und aus Verbindungen (104), welche die Zunge (100) und die Kappe (80) verbinden, besteht.

16. Verpackung nach einem der Ansprüche 1 bis 15, **dadurch gekennzeichnet, dass** sie Mittel zum Blockieren (52, 82) des Arms (50) in einer Position, in der die Klappe (40) sich in geöffneter Position befindet, umfasst.

17. Verpackung nach einem der Ansprüche 1 bis 16, **dadurch gekennzeichnet, dass** die Klappe (40) und die Platte (20) durch eine angeformte und ein Scharnier bildende flexible Schürze (41) aneinander angelenkt sind.

18. Verpackung nach einem der Ansprüche 1 bis 17, **dadurch gekennzeichnet, dass** die Wand (15) der Schale (10) wenigstens eine Erhebung (150) in der Nähe der Kappe (80) aufweist.

19. Verpackung nach einem der Ansprüche 1 bis 18, **dadurch gekennzeichnet, dass** der Schwellenwinkel β₀ größer als 25° ist.

20. Verpackung nach einem der Ansprüche 1 bis 19, **dadurch gekennzeichnet, dass** die Klappe (40) eine Basis (42) aufweist, die die Form einer zur Innenseite der Verpackung gewölbten Mulde aufweist, und das zweite Loch (70) sich am Boden dieser Mulde befindet.

## Claims

1. Packaging for a consumable product, the packaging being provided with a wall (15) having an orifice (13) that is fitted with an opening and closing device (1) comprising a single-piece body (2) of molded material fastened on said wall (15), said body (2) comprising a plate (20) with a first hole (30) placed facing said orifice (13) and fastened to the edge (19) of said orifice (13) in the wall (15) in a sealed manner, and a hatch (40) hinged to said plate (20), the hatch opening towards the inside of the packaging and being suitable for covering the first hole (30) in a closed position, said device (1) further including an arm (50) connected to said hatch (40), said arm (50) co-operating with position-blocking means for holding said hatch (40) in a closed position, and for releasing said hatch (40) to pivot towards the inside of said packaging when it is disengaged from said blocking means, said device (1) further including a cap (80) that is distinct from said body (2) and from said arm (50), and that is provided with a safety capsule (100, 104) that is to be broken on first opening of said hatch (40) such that if said safety capsule is intact, it is guaranteed that the packaging has not been opened previously, said capsule forming a portion of said blocking means, said device (1) being **characterized in that** said hatch (40) is provided with a second hole (70) providing communication between the inside and the outside of said packaging, and **in that** said arm (50) is provided with a gasket (57) that shuts said second hole (70) in a sealed manner when said arm (50) co-operates with said blocking means, such that in the closed position, said device (1) closes said packaging in sealed manner, said gasket (57) releasing said second hole (70) when said arm (50) is disengaged from said blocking means and the pivot angle β of said arm relative to its closed position is greater than a strictly positive threshold angle β₀.

2. Packaging according to claim 1, **characterized in that** said plate (20) is fastened to the edge (19) of said orifice (13) of the wall (15) by snap-fastening.

3. Packaging according to claim 2, **characterized in that** said plate (20) includes first tabs (29) or a snap-fastener collar (129) that snap-fastens onto the edge (19) of said orifice (13) in the wall (15).

4. Packaging according to any one of claims 1 to 3, **characterized in that** said plate (20) bears essentially against the inside face (17) of said wall (15).

5. Packaging according to claim 4, **characterized in that** said plate (20) includes a first gasket (91) around said first hole (30) at the interface with said hatch (40).

6. Packaging according to claim 4 or claim 5, **characterized in that** said plate (20) includes a second gasket (92) against which said inside face (17) comes to bear in such a manner that the junction between said wall (15) and said plate (20) is sealed.

7. Packaging according to claim 6, **characterized in that** said second gasket (92) is a ring-shaped gasket having two outer lips (921) suitable for acting as a suction cup against said inside face (17) and located on either side of an inner lip (922).

8. Packaging according to any one of claims 4 to 7, **characterized in that** said cap (80) includes means for securing it with said plate (20), said cap (80), when secured with said plate, being situated at the outside of said packaging such that a region of said wall (15) is sandwiched between said cap (80) and said plate (20).

9. Packaging according to claim 8, **characterized in that** the securing means are tabs (88) that extend from said cap (80) and that are suitable for snap-fastening with second tabs (28) of the plate (20) by means of teeth situated at the ends of said tabs (88) and of said second tabs (28).

10. Packaging according to claim 3 and claim 8, **characterized in that** the securing means are tabs (88) that extend from said cap (80) and that are suitable for snap-fastening with said snap-fastener collar (129) by means of ribs (888) situated at the ends of said tabs (88) and by means of a second bead (298) situated at the end of said snap-fastener collar (129), said snap-fastener collar (129) also including first beads (295) for snap-fastening with said wall (15).

11. Packaging according to any one of claims 1 to 10, **characterized in that** said means for blocking said arm (50) in a position in which said hatch is in its closed position include means secured to said cap (80).

12. Packaging according to claim 11, **characterized in that** said blocking means further comprise catches (812) secured to said cap (80) and enabling said arm (50) and said hatch (40) to be pushed back into the closed position.

13. Packaging according to claim 11 or claim 12, **characterized in that** said blocking means further comprise a mechanism for snap-fastening said arm (50) on said plate (20).

14. Packaging according to any one of claims 1 to 13, **characterized in that** said cap (80) is U-shaped, and said arm (50), when in the closed position, is folded against the wall (15) in the central region of said U-shape.

15. Packaging according to claim 14, **characterized in that** said safety capsule is made up of a tongue (100) completely covering the U-shaped central region of said cap (80), together with links (104) connecting said tongue (100) to said cap (80).

16. Packaging according to any one of claims 1 to 15, **characterized in that** it includes means (52, 82) for blocking said arm (50) in a position in which said hatch (40) is in an open position.

17. Packaging according to any one of claims 1 to 16, **characterized in that** said hatch (40) and said plate (20) are hinged together by a flexible web (41) integrally molded therewith and forming a hinge.

18. Packaging according to any one of claims 1 to 17, **characterized in that** said wall (15) of the lid (10) presents at least one portion in relief (150) in the vicinity of said cap (80).

19. Packaging according to any one of claims 1 to 18, **characterized in that** the threshold angle β₀ is greater than 25°.

20. Packaging according to any one of claims 1 to 19, **characterized in that** said hatch (40) presents a base (42) that is cup-shaped, bulging towards the inside of said packaging, and said second hole (70) is situated in the bottom of said cup-shape.
